# EUROPÄISCHE PATENTANMELDUNG

(11) **EP 2 264 733 A2**
(43) Veröffentlichungstag der Anmeldung: **22.12.2010**
(21) Anmeldenummer: 10165371.5
(22) Anmeldetag: 09.06.2010
(51) Int. Cl.: H01H 83/20, H01H 83/12

(54) **Auslöser mit einem wahlweise für U- oder A-Auslösung umstellbaren Auslösemechanismus**

(30) Priorität: 19.06.2009 DE 102009025519
(71) Anmelder: Eaton Industries GmbH, 53115 Bonn (DE)
(72) Erfinder: Friedrichsen, Lutz, 50735, Köln (DE)
(74) Vertreter: Jostarndt, Hans-Dieter

(57) **Zusammenfassung**

Die Erfindung betrifft einen Auslöser (1) für ein elektrisches Schaltgerät mit einem Auslösergehäuse (11) und einen im Auslösergehäuse (11) angeordneten elektromagnetischen Erreger, bestehend aus einer Erregerspule (31) und einem beweglichen Anker (33), sowie einen im Auslösergehäuse (11) angeordneten, mit dem Anker (33) wirkverbundenen Auslösemechanismus (5). Um eine wahlweise Umschaltung als Unterspannungs- oder Arbeitsstromauslöser möglichst kostengünstig zu gewährleisten, besteht der Auslösemechanismus (5) aus:
- einem translatorisch bezüglich des Auslösergehäuses (11) vor- und zurückschiebbaren Aktor (51) mit mindestens einer Aktoranbindung (511),
- einer Auslöseeinheit (54), welche einen Auslösestift (541) aufweist,
- einem Kipphebel (53), der in einer bezüglich der Bewegungsachse des Auslösestiftes (541) beabstandeten Kipphebelaufnahme (521) schwenkbar gelagert ist, wobei der Kipphebel (53) zwei freie Kipphebelarmenden aufweist, wobei das erste Kipphebelarmende mit der Aktoranbindung (511) und das zweite Kipphebelarmende mit der Auslöseeinheit (54) schwenkbar wirkverbunden ist,
- einer Stiftaufnahme (522), die die Auslöseeinheit (54) im wesentlichen senkrecht zur translatorischen Bewegungsrichtung des Aktors (51) führt,

und ist **dadurch gekennzeichnet, dass** die Kipphebelaufnahme (521) um eine durch den Auslösestift (541) verlaufende Achse drehbar gelagert ist und in mindestens zwei unterschiedlichen Positionen einstellbar ist.

## Beschreibung

Die Erfindung betrifft einen Auslöser für ein elektrisches Schaltgerät mit einem Auslösergehäuse und einen im Auslösergehäuse angeordneten elektromagnetischen Erreger, bestehend aus einer Erregerspule und einem beweglichen Anker, sowie einem im Auslösergehäuse angeordneten, mit dem Anker wirkverbundenen Auslösemechanismus.

Im Stand der Technik sind Zusatzbausteine für Schutzschalter bekannt. Diese Zusatzbausteine werden auch als Auslöser oder Hilfsauslöser bezeichnet und sind über eine mechanische Übertragungseinheit mit dem Schutzschalter wirkverbunden. Hilfsauslöser können als Arbeitsstromauslöser oder Unterspannungsauslöser eingesetzt werden und weisen eine Magnetspule und einen Anker auf. Ein mechanisches Auslösesystem überträgt die Stellung des Ankers auf das Schaltschloss des Schutzschalters.

Wird der Hilfsauslöser als Arbeitsstromauslöser betrieben, bewirkt ein hoher Stromfluss durch die Spule, dass der Anker anzieht und über das Auslösesystem das Schaltschloss des Schutzschalters auslöst.

Der Anker eines als Unterspannungsauslöser betriebenen Hilfauslösers fällt bei Unterschreitung einer Spannung ab und wirkt über das mechanische Auslösesystem ebenfalls auf das Schaltschloss des Schutzschalters ein.

Aus dem Stand der Technik sind viele Hilfsauslöser bekannt, welche durch die unterschiedliche Anordnung der magnetischen und/oder mechanischen Komponenten bei der Montage wahlweise als Arbeitsstromauslöser oder Unterspannungsauslöser betrieben werden können.

Die DE 100 04 597 A1 offenbart einen Hilfsauslöser, der seitlich an ein Schutzschaltergehäuse anbringbar ist. Eine Magnetspule mit Schwenkhebelanker wirkt über einen Mitnahmeschwenkhebel auf das Schaltschloss des Schutzschalters ein. Dabei wird je nach Anwendungsfall als Arbeitsstromauslöser oder Unterspannungsauslöser die Magnetspule mit Schwenkanker jeweils um 180° versetzt eingebaut. Dadurch wird das Anziehen des Schwenkhebelankers bei Überstrom und das Abfallen des Schwenkhebelankers bei Unterspannung in eine gleichsinnige mechanische Bewegung übertragen.

Die DE 42 42 162 A1 beschreibt einen wahlweise als Arbeitsstrom- oder Unterspannungsauslöser betreibbaren Hilfsaulöser, wobei hier zur Umstellung nur der Magnetanker und das mechanische Übertragungsglied um 180° versetzt eingebaut wird.

Die FR 1 637 121 offenbart ebenfalls einen Hilfsauslöser mit einer Magnetspule und einem dazugehörigen Schwenkanker, wobei auch hier der Einbau entsprechend dem Anwendungsfall als Arbeitsstrom- oder Unterspannungsauslöser um 180° verdreht erfolgt.

Im Stand der Technik sind auch Hilfsauslöser der Firma Moeller bekannt, welche durch den Umbau der Auslösemechanik wahlweise als Arbeitsstromauslöser oder Unterspannungsauslöser betrieben werden können. Der Auslösestift, welcher mechanisch in das Schaltschloss eines Schutzschalters eingreift, wird über einen Kipphebelmechanismus, der die translatorische Bewegung des Magnetankers in eine Hubbewegung umsetzt, bewegt (siehe Fig. 1a und 1b sowie 2a und 2b). Der Kipphebelmechanismus wird entsprechend der Anwendung des Hilfsschalters als Arbeitsstromauslöser oder Unterspannungsauslöser umgesetzt. In Fig. 1a und 1b ist die Prinzipskizze eines Unterspannungsauslösers dargestellt. Fig. 1a zeigt den Unterspannungsauslöser in nicht ausgelöster Stellung. Der Aktor 51', welcher mit dem Anker verbunden ist, befindet sich in Ruhestellung. Der Magnetanker ist in diesem Fall angezogen. Der Auslösestift 541' befindet sich innerhalb des Auslösergehäuses 11'. Wird eine Schwellspannung unterschritten, löst sich der Anker vom Magnetkern und wird über eine Feder in die Ausgelöststellung verbracht (Fig. 1b). Der Aktor 51' wird translatorisch verschoben und wirkt über die Aktoranbindung 511' auf einen Kipphebel 53'. Der Kipphebel 53' kippt über den mittig im Kipphebel 53' angebrachten Kipphebelzapfen 532', der in einer Kipphebelaufnahme 521' drehbar gelagert ist. Der Kipphebel 53' bewegt beim Kippen den in einer Stiftaufnahme 522' geführten Auslösestift 541' aus dem Auslösergehäuse 11' heraus. Der Auslösestift 541' wirkt auf ein Schaltschloss eines an dem Auslöser angebrachten Schaltgerätes und löst das Schaltschloss aus.

Fig. 2a und 2b zeigen den Auslöser als Arbeitsstromauslöser, der bei einer Überschreitung des durch den Auslöser fließenden Stromes ein Schaltgerät auslösen soll. Der Kipphebel 53' ist in diesem Fall in einer zweiten Kipphebelaufnahme 521" montiert. Durch einen Überstrom wird der Anker des elektromagnetischen Erregers angezogen und wirkt auf den Aktor 51', der eine translatorische Bewegung vollzieht. Der Aktor 51' wird in die entgegengesetzte Richtung gezogen. Der Kipphebel 53' kippt und schiebt den Auslösestift 541' aus dem Auslösergehäuse 11' heraus. Das Schaltgerät wird ausgeschaltet.

Man muss somit immer das Hilfsauslösergehäuse öffnen, um entsprechend des Anwendungsfalls die Bauteile ein- oder umzubauen. Damit auch ein Anwender vorort den Umbau eines Hilfsaulösers bewerkstelligen kann, muss das Gehäuse derart ausgelegt sein, dass ein mehrmaliges Öffnen und Schließen durchgeführt werden kann. Der Anwender vorort muss auch technisches Wissen haben, um eventuelle Umbaumaßnahmen sicher durchführen zu können. Fehler während der Umbaumaßnahmen eines Hilfsauslösers sind nicht auszuschließen. Dadurch besteht eine hohe Ausfallwahrscheinlichkeit durch mangelndes technisches Können.

Aufgabe der Erfindung ist es, einen kostengünstigen Auslöser bereitzustellen der ohne zusätzlichen Montageaufwand wahlweise und einfach als Arbeitsstromauslöser oder Unterspannungsauslöser einsetzbar ist.

Erfindungsgemäß wird die Aufgabe durch eine Vorrichtung nach Anspruch 1 gelöst. Vorteilhafte Ausführungsformen der Vorrichtung ergeben sich aus den Unteransprüchen.

Die Erfindung betrifft einen Auslöser für ein elektrisches Schaltgerät mit einem Auslösergehäuse und einen im Auslösergehäuse angeordneten elektromagnetischen Erreger, bestehend aus einer Erregerspule und einem beweglichen Anker, sowie einen im Auslösergehäuse angeordneten, mit dem Anker wirkverbundenen Auslösemechanismus. Der erfindungsgemäße Auslösemechanismus besteht aus einem translatorisch bezüglich des Auslösergehäuses vor- und zurückschiebbaren Aktor mit mindestens einer Aktoranbindung und einer Auslöseeinheit, welche einen Auslösestift aufweist. Weiterhin weist der Auslösemechanismus einen Kipphebel auf, der in einer bezüglich der Bewegungsachse des Auslösestiftes beabstandeten Kipphebelaufnahme schwenkbar gelagert ist. Der Kipphebel weist zwei freie Kipphebelarmenden auf, wobei das erste Kipphebelarmende mit der Aktoranbindung und das zweite Kipphebelarmende mit der Auslöseeinheit schwenkbar wirkverbunden sind. Weiterhin weist der erfindungsgemäße Auslösemechanismus eine Stiftaufnahme auf, die die Auslöseeinheit im Wesentlichen senkrecht zur translatorischen Bewegungsrichtung des Aktors führt. Der erfindungsgemäße Auslöser ist **dadurch gekennzeichnet, dass** die Kipphebelaufnahme um eine durch den Auslösestift verlaufende Achse drehbar gelagert ist und in mindestens zwei unterschiedlichen Positionen einstellbar ist.

Es hat sich als besonders vorteilhaft erwiesen, dass die Auslöseeinheit einen Auslösestiftzapfen aufweist, der mit einem Stiftlager am zweiten Kipphebelarmende des Kipphebels schwenkbar verbunden ist.

Vorteilhafterweise sind die Stiftaufnahme und die Kipphebelaufnahme auf einem Drehlager angeordnet. Eine besonders bevorzugte Ausführungsform ist, dass die Stiftaufnahme und die Kipphebelaufnahme mit dem Drehlager einstückig ausgebildet sind. Dadurch wird eine besonders hohe Stabilität des Drehlagers erzeugt. Die Herstellung wird aufgrund der Reduzierung der Stückzahlen besonders kostengünstig. Ebenso werden die Lagerkosten reduziert.

In einer weiteren, besonders vorteilhaften Ausführungsform der Erfindung weist das Drehlager einen Einstellkopf auf der Drehachse des Drehlagers auf, der durch das Hilfsauslösergehäuse von außen bedienbar ist. Ein Vorteil der Erfindung ist, dass das Hilfsaulösergehäuse nicht mehr geöffnet werden muss, um wahlweise einen Unterspannungsauslöser oder einen Arbeitsstromauslöser einzustellen. Dadurch kann das Gehäuse fest geschlossen werden und benötigt keine Öffnungsmechanismen, wie Schrauben und Scharniere. Das Gehäuse kann somit sehr kostengünstig hergestellt werden.

Weiterhin hat sich als vorteilhaft herausgestellt, dass die Aktoranbindung derart teilkreisförmig ausgebildet ist, dass die beiden Enden der teilkreisförmigen Aktoranbindung am Aktor befestigt sind. Weiterhin hat es sich als vorteilhaft erwiesen, dass die Kreismitte der teilkreisförmigen Aktoranbindung in der Längsachse des Auslösestiftes liegt. Dadurch ist der Kipphebel bei der Drehung der Kipphebelaufnahme ständig mit der Aktoranbindung wirkverbunden und es werden eine Vielzahl unterschiedlicher Positionen der Aktoranbindung realisiert. Die Hubbewegung des Auslösestiftes ist abhängig von der Stellung des Kipphebels zur teilkreisförmigen Aktoranbindung. Es können somit unterschiedliche Hübe des Auslösestiftes realisiert werden.

Durch den aus dem Hilfsauslösergehäuse herausschauenden Einstellkopf kann der Anwender erkennen, ob der Hilfsauslöser als Arbeitsstromauslöser oder als Unterspannungsauslöser eingestellt wurde, wenn das Hilfsauslösergehäuse um den Einstellkopf herum beschriftet ist.

Durch Rastmittel kann die Drehung des Drehlagers innerhalb des Hilfsauslösers gerastet werden, sodass der Anwender die Möglichkeit hat, die Hubbewegung des Auslösestiftes zu begrenzen und das Drehlager sicher in der Position als Unterspannungs oder Überstromauslöser zu halten . Dies kann erforderlich sein, wenn die mit dem Auslösestift gesteuerten Schutzschalter Schaltschlösser mit verschiedenen Geometrien aufweisen. Durch die vorgegebene Rastung kann der Anwender das Drehlager genauer einstellen.

Ein weiterer Vorteil der Erfindung besteht darin, dass durch eine Drehung des Einstellkopfes um 90° in die Mittelstellung zwischen Arbeitsstromauslöser und Unterspannungsauslöser der Hilfsauslöser neutral gestellt werden kann, sodass keine Auslösung erfolgt, wenn Unterspannung oder Überstrom anliegt. Dadurch besteht die Möglichkeit, Wartungsarbeiten am System vornehmen zu können, ohne den Hilfsauslöser abzuklemmen.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
- Fig. 1: zwei schematische Ansichten eines Auslösemechanismus aus dem Stand der Technik für einen Unterspannungs-Auslöser;
- Fig. 2: zwei schematische Ansichten eines Auslösemechanismus aus dem Stand der Technik für einen Arbeitsstrom-Auslöser;
- Fig. 3: zwei schematische Ansichten einer Ausführungsform eines erfindungsgemäßen Auslösemechanismus für einen Unterspannungs-Auslöser;
- Fig. 4: zwei schematische Ansichten einer Ausführungsform eines erfindungsgemäßen Auslösemechanismus für einen Arbeitsstrom-Auslöser;
- Fig. 5: zwei perspektivische Ansichten einer Ausführungsform eines erfindungsgemäßen Auslösemechanismus für einen Unterspannungs- Auslöser;
- Fig. 6: zwei perspektivische Ansichten einer Ausführungsform eines erfindungsgemäßen Auslösemechanismus für einen Arbeitsstrom-Auslöser;
- Fig. 7: Draufsicht eines Auslösers mit einer Ausführungsform eines erfindungsgemäßem Auslösemechanismus;
- Fig. 8: Seitenansicht des Auslösers aus Fig. 7.

Der erfindungsgemäße Auslöser 1 weist gem. Fig. 7 einen in einem Auslösergehäuse 11 montierten, elektromagnetischen Erreger auf. Der Erreger besteht aus einer Erregerspule 31 mit einem festgesetzten Magnetkern 32 und einem beweglichen Anker 33. Der Anker 33 ist über einen Aktor 51 mit dem Auslösemechanismus 5 wirkverbunden. Zwischen einer Abstützung im Gehäuse und dem Aktor 51 befindet sich eine Ankerfeder 4, welche den Anker 33 und damit auch den Aktor 51 mit einer entgegen der durch die Erregerspule 31 erzeugten Anziehungskraft zwischen Magnetkern 32 und Anker 33 beaufschlagt.

Die translatorische Bewegung des Ankers 33 wird auf den Aktor 51 des Auslösemechanismus 5 übertragen. Der Aktor 51 überträgt diese translatorische Bewegung auf einen Kipphebel 53. Der Kipphebel 53 ist in einer Kipphebelaufnahme 521 gelagert, sodass eine durch den Aktor 51 bedingte, translatorische Bewegung in eine Schwenkbewegung des Kipphebels übersetzt wird, da der Kipphebel 53 an einem ersten Ende über eine Aktoranbindungsaufnahme 533 mit einer am Aktor 51 angebrachten Aktoranbindung 511 wirkverbunden ist. Dabei kippt der Kipphebel um eine Drehachse D. Schwenkt der Kipphebel 53 wegen der translatorischen Bewegung des Aktors 51 um die Drehachse D, so nimmt das der Aktoranbindungsaufnahme 533 gegenüberliegende, als Stiftlager 531 ausgebildete, zweite Ende des Kipphebels 53 einen Auslösestiftzapfen 542 mit. Der Auslösestiftzapfen 542 ist an einem Ende einer Auslöseeinheit 54 angebracht. Die Auslöseeinheit 54 ist in einer Stiftaufnahme 522 derart geführt, dass sie nur im Wesentlichen senkrecht zur translatorischen Bewegung des Aktors 51 verschiebbar ist. Es können auch andere relative Bewegungen zwischen Aktor 51 und Auslöseeinheit 54 realisiert werden. So kann die Stiftaufnahme 522 entsprechend den geometrischen Abmessungen des Auslösergehäuses 11 auch in einem beliebigen, anderen Winkel zur translatorischen Bewegung des Aktors 51 angeordnet sein (z.B. 45°). In diesem Fall muss die Geometrie des Kipphebels angepasst werden.

Weiterhin ist ein Drehlager 52 vorgesehen, welches den Kipphebel 53 über eine Kipphebelaufnahme 521 drehbar aufnimmt. Zusätzlich weist das Drehlager 52 eine Stiftaufnahme 522 auf, in welcher die Auslöseinheit 54 im Wesentlichen senkrecht zur translatorischen Bewegung des Aktors 51 verschiebbar angeordnet ist. Das Drehlager 52 weist weiterhin einen Einstellkopf 523 auf. Das Drehlager 52 ist über den Einstellkopf 523 von außerhalb des Auslösergehäuses 11 um die Längsachse des Auslösestiftes 541 drehbar gelagert. Es können nicht dargestellte Rastmittel im Auslösergehäuse 11 des Auslösers 1 vorhanden sein, die eine Rastung des Drehlagers 52 ermöglichen. Beispielsweise können Rastmittel an der Gehäuseinnenseite des Auslösergehäuses 11 vorhanden sein, die eine Rastung des Drehlagers 52 ermöglichen. Der Einstellknopf 523 ist derart ausgestaltet, dass er zum Beispiel die Spitze eines Schraubendrehers aufnehmen kann. Dabei können verschiedene Geometrien, wie Längsschlitze oder Kreuzschlitze verwendet werden.

Weiterhin weist der erfindungsgemäße Auslösemechanismus 5 eine Aktoranbindung 511 auf, die den Aktor 51 mit dem Kipphebel 53 wirkverbindet. Die Aktoranbindung 511 ist teilkreisförmig am Aktor 51 ausgebildet, wobei die Kreismitte als geometrische Mitte der teilkreisförmigen Aktoranbindung 511 mit der Längsachse des Auslösestiftes 541 in etwa übereinstimmt, wenn der Auslösestift 541 nicht ausgefahren ist.

Wird das Drehlager 52 über den Einstellkopf 523 um die Längsachse des Auslösestiftes 541 gedreht, bleibt die Aktoranbindungsaufnahme 533 während der Drehung die ganze Zeit mit der kreisförmigen Aktoranbindung 511 wirkverbunden. Die Aktoranbindungsaufnahme 533 ist derart ausgebildet, dass sie auch während des Kippen des Kipphebels 53 mit der Aktoranbindung 511 wirkverbunden ist. Die Stiftaufnahme 522 wird bei der Drehung des Drehlagers 52 derart mitgedreht, dass das Siftlager 531 des Kipphebels 53 während der Drehung des Drehlagers 52 immer mit dem Auslösestiftzapfen 542 der Auslöseeinheit 54 wirkverbunden ist.

Es ist möglich, durch eine leichte Drehung des Drehlagers 52 um ca. 10° - 45° den Hub des Auslösestiftes 541 an die Geometrie des Schaltschlosses des angebundenen Schutzschalters anzupassen. Wird das Drehlager um 90° von einem Endanschlag weg verdreht, sodass die Drehachse D parallel zur translatorischen Bewegung des Aktors 51 verläuft, ist die Hubbewegung des Auslösestiftes nahzu null.

Verläuft die Drehachse D senkrecht zur translatorischen Bewegungsrichtung des Aktors 51, ist der durch den Auslösestift 541 ausgeführte Hub maximal. In der Position des Drehlagers 52 nach Fig. 3a und 3b ist in diesem Ausführungsbeispiel ein Unterspannungsauslöser realisiert. Bei Anliegen einer Spannung an der Erregerspule 31 wird der Anker 33 an den feststehenden Magnetkern 32 angezogen. Der Aktor befindet sich in der Ruheposition nach Fig. 3a. Der Auslösestift 541 befindet sich innerhalb des Auslösergehäuses 11. Der Anker 33, der mit einer Ankerfeder 4 vom Magnetkern 32 weggedrückt wird, wenn das Feld der Erregerspule 31 eine bestimmte Größe unterschreitet, überträgt seine Bewegung auf den Aktor 51, der wiederum über den Kipphebel 53 den Auslösestift 541 aus dem Auslösergehäuse 11 schiebt und somit das nicht dargestellte Schaltschloss des Schutzschalters auslöst (Fig. 3b).

In Fig. 4a und 4b ist der Auslöser 1 als Arbeitsstromauslöser eingestellt. Das Drehlager 52 wurde von der Position aus Fig. 3a und 3b in die Position gemäß Fig. 4a und 4b gedreht. Die Ruhestellung in Fig. 4a ist dann vorhanden, wenn das Magnetfeld der Erregerspule 31 nicht ausreicht, die Federkraft der Ankerfeder 4 zu überwinden. Steigt der Strom in der Erregerspule 31 an, so wird ab einem Schwellwert der Anker 33 vom Magnetkern 32 angezogen. Dadurch wird der Aktor 51 translatorisch bewegt und überträgt diese Bewegung über den Kipphebel 53 auf den Auslösestift 541, der dann auch dem Auslösergehäuse 11 herausragt und ein Schaltschloss eines Schutzschalters auslösen kann (Fig. 4b).

Es sind natürlich andere Anordnungen von Erregerspule 31, Magnetkern 32 und Anker 33 innerhalb des Auslösergehäuses 11 möglich, sodass die Bewegungsrichtungen umgekehrt werden können.

### Bezugszeichenliste:

- 1: Auslöser
- 11, 11': Auslösergehäuse

- 2a, 2b: Anschlusselemente

- 31: Erregerspule
- 32: Magnetkern
- 33: Anker

- 4: Ankerfeder

- 5: Auslösemechanismus
- 51, 51': Aktor
- 511, 511', 511": Aktoranbindung
- 512: Federaufnahme

- 52: Drehlager
- 521, 521', 521": Kipphebelaufnahme
- 522, 522': Stiftaufnahme
- 523: Einstellkopf

- 53, 53': Kipphebel
- 531, 531': Stiftlager
- 532, 532': Kipphebelzapfen
- 533, 533': Aktoranbindungsaufnahme
- D: Drehachse

- 54: Auslöseeinheit
- 541, 541': Auslösestift
- 542, 542': Auslösestiftzapfen

## Patentansprüche

1. Auslöser (1) für ein elektrisches Schaltgerät mit einem Auslösergehäuse (11) und einen im Auslösergehäuse (11) angeordneten elektromagnetischen Erreger, bestehend aus einer Erregerspule (31) und einem beweglichen Anker (33), sowie einen im Auslösergehäuse (11) angeordneten, mit dem Anker (33) wirkverbundenen Auslösemechanismus (5), der seinerseits besteht aus:
- einem translatorisch bezüglich des Auslösergehäuses (11) vor- und zurückschiebbaren Aktor (51) mit mindestens einer Aktoranbindung (511),
- einer Auslöseeinheit (54), welche einen Auslösestift (541) aufweist,
- einem Kipphebel (53), der in einer bezüglich der Bewegungsachse des Auslösestiftes (541) beabstandeten Kipphebelaufnahme (521) schwenkbar gelagert ist, wobei der Kipphebel (53) zwei freie Kipphebelarmenden aufweist, wobei das erste Kipphebelarmende mit der Aktoranbindung (511) und das zweite Kipphebelarmende mit der Auslöseeinheit (54) schwenkbar wirkverbunden ist,
- einer Stiftaufnahme (522), die die Auslöseeinheit (54) im wesentlichen senkrecht zur translatorischen Bewegungsrichtung des Aktors (51) führt,
**dadurch gekennzeichnet,**
**dass** die Kipphebelaufnahme (521) um eine durch den Auslösestift (541) verlaufende Achse drehbar gelagert ist und in mindestens zwei unterschiedlichen Positionen einstellbar ist.

2. Auslöser (1) nach Anspruch 1,
**dadurch gekennzeichnet,**
**dass** die Auslöseeinheit (54) einen Auslösestiftzapfen (542) aufweist, der mit einem Stiftlager (531) am zweiten Kipphebelarmende des Kipphebels (53) schwenkbar verbunden ist.

3. Auslöser (1) nach Anspruch 1 oder 2,
**dadurch gekennzeichnet,**
**dass** die Stiftaufnahme (522) und die Kipphebelaufnahme (521) auf einem Drehlager (52) angeordnet sind.

4. Auslöser (1) nach Anspruch 3,
**dadurch gekennzeichnet,**
**dass** die Stiftaufnahme (522) und die Kipphebelaufnahme (521) mit dem Drehlager (52) einstückig ausgebildet sind.

5. Hilfsauslöser (1) nach Anspruch 3 oder 4,
**dadurch gekennzeichnet,**
**dass** das Drehlager (52) einen Einstellkopf (523) auf der Drehachse (D) des Drehlagers (52) aufweist, der durch das Auslösergehäuse (11) von außen bedienbar ist.

6. Auslöser (1) nach Anspruch 1 bis 5,
**dadurch gekennzeichnet,**
**dass** die Aktoranbindung (511) derart teilkreisförmig ausgebildet ist, dass die beiden Enden der teilkreisförmigen Aktoranbindung (511) am Aktor (51) befestigt sind.

7. Auslösemechanismus (5) nach Anspruch 6,
**dadurch gekennzeichnet,**
**dass** die Kreismitte der teilkreisförmigen Aktoranbindung (511) in der Längsachse des Auslösestiftes (541) liegt.
